# EUROPÄISCHE PATENTSCHRIFT

(11) **EP 0 337 014 B1**
(45) Veröffentlichungstag und Bekanntmachung des Hinweises auf die Patenterteilung: **10.06.1992**
(21) Anmeldenummer: 88119558.0
(22) Anmeldetag: 24.11.1988
(51) Int. Cl.: D01G 15/88, D01H 4/32

(54) **Walze zum Bearbeiten von Fasermassen**
Roller for processing fibre masses
Rouleau pour travailler les masses de fibres

(30) Priorität: 13.04.1988 DE 3812247
(43) Veröffentlichungstag der Anmeldung: 18.10.1989
(73) Patentinhaber: PETER WOLTERS AG, 24768 Rendsburg (DE)
(72) Erfinder: Palm, Gangolf, D-5144 Wegberg (DE); Lehmann, Karl-Heinz, D-4020 Mettmann (DE); Heinemann, Hans-Joachim, D-4020 Mettmann (DE)
(74) Vertreter: Cohausz & Florack Patentanwälte

(56) Entgegenhaltungen:
- EP-A- 0 013 169
- DE-A- 2 539 089
- GB-A- 854 090
- US-A- 1 700 621

## Beschreibung

Die Erfindung betrifft eine Walze zum Bearbeiten von Fasermassen in der Textilindustrie, mit auf dem Walzenumfang in gewindeartigen Nuten befestigtem Sägezahndraht, der mit seinem unteren, im Querschnitt etwa rechteckförmigen Fußbereich die Nuten ausfüllt und durch Verstemmen gehalten ist.

Aus der DE-A-2 539 089 ist es bekannt, den Sägezahndraht in die gewindeartigen Nuten einzuwalzen, indem die zwischen den Nuten befindlichen Stege durch Stemmrollen so weit verformt werden, daß der in den Nuten einliegende Fußbereich des Sägezahndrahtes durch Klemmkräfte sicher gehalten ist. Eine solche Befestigung erfordert, daß das Material der Walze ein Verformen zuläßt. Insbesondere bei Aluminium ist diese Arbeitsweise einfach durchführbar. Wird dagegen Stahl als Walzenmaterial verwendet, so müssen zum Verformen der Stege deutlich höhere Kräfte aufgewendet werden, als bei dem Verformen von Aluminium. Aus diesem Grunde wurde bisher darauf verzichtet, Stahl als Walzenmaterial zu verwenden. Andererseits ist es bei Verwendung von Aluminium nachteilig, daß es zu unerwünschten Gesamtverformungen des Walzenkörpers kommen kann, wenn der Steg verformt wird.
Aufgabe der Erfindung ist es, eine Befestigungsweise für Sägezahndrähte bei Walzen der eingangs genannten Art zu schaffen, die es ermöglicht, sehr feste Materialien wie Stahl für die Walze zu verwenden. Auch ist es Aufgabe der Erfindung einen Walzenhohlzylinder mit besonders geringer Wandstärke zu schaffen.

Diese Aufgaben werden erfindungsgemäß durch gelöst, daß der über die Nut hinausstehende und auch der untere in der Nut einliegende Fußbereich des Sägezahndrahtes durch Verstemmen verformt werden.

Durch das Verformen des Fußes des Sägezahndrahtes ist es nicht mehr unbedingt erforderlich, das Material der Walze zu verstemmen, so daß die Befestigungsweise unabhängig ist von dem Walzenmaterial. Hierdurch kann die Walze insbesondere aus Stahl hergestellt sein. Von besonderem Vorteil ist es, wenn der über die Nut außen vorstehende Fußbereich durch Verstemmen verformt wird. Der Fuß kann eine besonders geringe Höhe besitzenvon insbesondere 1mm oder weniger.

Vorzugsweise wird vorgeschlagen, daß der Sägezahndraht aus Stahl besteht und im Fuß eine Härte von 160 bis 250 HV, insbesondere ca. 180 HV und in den Zahnspitzen eine Härte von 800 - 920 HV aufweist.

Von Vorteil ist es auch, wenn zusätzlich ein am Fußbereich angrenzender Bereich der zwischen den Nuten befindlichen Stege der Walze durch Verstemmen mitverformt ist.

In diesem Fall ist es nicht erforderlich, daß allein die Stege verformt werden, sondern es genügt schon eine verhältnismäßig geringfügige Verformung beider Materialarten.

Besonders vorteilhaft ist es, wenn die Walze die Form eines Hohlzylinders aufweist, der lösbar auf einem zylindrischen Grundkörper befestigbar ist. Eine besonders geringe Wandstärke des Hohlzylinders wird dann erreicht, wenn der Hohlzylinder aus Stahl besteht. Hierzu wird auch vorgeschlagen, daß der Stahl eine Festigkeit von mindestens 300 N/mm², insbesondere mindestens 400 N/mm² aufweist. Damit kann die Wandstärke des Hohlzylinders 1,0 bis 3 mm betragen. Auch ist es von Vorteil, wenn die Nuttiefe o,2 bis 0,7 mm vorzugsweise 0,5 mm beträgt.

Ein Ausführungsbeispiel der Erfindung ist in den Zeichnungen in einem Querschnitt des Walzenmantels ausschnittsweise dargestellt,
- Figur 1: zeigt beide Befestigungsweisen mit vollständig ausgefüllter Nut,
- Figur 2: zeigt eine Befestigungsweise mit teilweise ausgefüllter Nut.

Eine Walze in Form eines Hohlzylinders Ring, Hülse aus Stahl besitzt einen Walzenmantel 1 von 1 bis 3 mm Wandstärke, in dessen Umfangsfläche gewindeartig bzw. schraubenförmig Nuten bzw. Rillen 2 von 0,2 - 0,7 vorzugsweise ca. 0,5 mm Tiefe in regelmäßigen Abständen eingebracht sind. In diese Nuten 2 von rechteckförmigem Querschnitt ist ein Sägezahndraht 3 eingelegt, dessen unterer Fußbereich 4 etwa dem Querschnitt der Nute 2 entspricht, wobei die Oberseite 6 des Fußbereichs 4 etwas über die Stege 8 zwischen den Nuten hinaussteht.

Die Zähne 5 sind am Fußbereich 4 außermittig angeformt, so daß neben den Zähnen 5 eine obere Fläche 6 am Fußbereich 4 frei bleibt, die durch eine Stemmrolle 7 verformt wird, so daß danach der Fußbereich 4 klemmend in der Nut 2 einliegt, siehe den linken Bereich in der Zeichnung. Alternativ kann, wie im rechten Bereich der Zeichnung zu ersehen, die Stemmrolle 7 nicht nur die Fläche 6, sondern auch einen angrenzenden Bereich der zwischen den Nuten 2 angeordneten Stege 8 des Walzenmantels verformen.

Der Innendurchmesser des Hohlzylinders beträgt vorzugsweise 54 mm und der Außendurchmesser 56 bis 60 mm. Der Stahl des Hohlzylinders hat eine Festigkeit von mindestens 300 N/mm² (insbesondere Automatenstahl) und der Stahl des Sägezahndrahtes hat im Fuß Härtewerte zwischen 160 und 180 HV oder 170 und 190 HV oder zwischen 180 und 200 HV oder zwischen 190 und 210 HV bis zu 250 HV. Günstig sind Werte um 180 HV.

Vorzugsweise besteht der Hohlzylinder aus Stahl, insbesondere Stahlguß, Gußbronze oder Messing.

## Patentansprüche

1. Walze zum Bearbeiten von Fasermassen in der Textilindustrie, mit auf dem Walzenumfang in gewindeartigen Nuten (2) befestigtem Sägezahndraht (3), der mit seinem unteren, im Querschnitt etwa rechteckförmigen Fußbereich (4) die Nuten (2) ausfüllt und durch Verstemmen gehalten ist, **dadurch gekennzeichnet,** daß der untere in der Nut (2) einliegende Fußbereich (4) des Sägezahndrahtes (3) durch Verstemmen verformt ist.

2. Walze nach Anspruch 1, **dadurch gekennzeichnet,** daß der über die Nut (2) außen vorstehende Fußbereich (4) durch Verstemmen verformt ist.

3. Walze nach Anspruch 1 oder 2, **dadurch gekennzeichnet,** daß der Fußbereich die Nuten (2) teilweise ausfüllt.

4. Walze nach einem der vorherigen Ansprüche, **dadurch gekennzeichnet,** daß der Sägezahndraht aus Stahl besteht und im Fuß eine Härte von 160 bis 250 HV, insbesondere ca. 180 HV und in den Zahnspitzen eine Härte von 800 - 920 HV aufweist.

5. Walze nach einem der vorherigen Ansprüche, **dadurch gekennzeichnet,** daß zusätzlich ein am Fußbereich (4) angrenzender Bereich der zwischen den Nuten befindlichen Stege (8) der Walze durch Verstemmen mitverformt ist.

6. Walze nach einem der vorherigen Ansprüche, **dadurch gekennzeichnet,** daß sie die Form eines Hohlzylinders aufweist, der lösbar auf einem zylindrischen Grundkörper befestigbar ist.

7. Walze nach Anspruch 5, **dadurch gekennzeichnet,** daß der Hohlzylinder aus Stahl, insbesondere Stahlguß, Gußbronze oder Messing besteht.

8. Walze nach Anspruch 7, **dadurch gekennzeichnet,** daß der Stahl eine Festigkeit von mindestens 300 N/mm² aufweist.

9. Walze nach Anspruch 6, 7 oder 8, **dadurch gekennzeichnet,** daß die Wandstärke des Hohlzylinders 1,0 bis 3 mm beträgt.

10. Walze nach einem der vorherigen Ansprüche, **dadurch gekennzeichnet,** daß die Nuttiefe o,2 bis 0,7 mm vorzugsweise 0,5 mm beträgt.

## Claims

1. Roller for the processing of fibrous masses in the textile industry, such roller having set into its circumferential surface thread-like grooves in which is secured a sawtooth wire of which the approximately square-section base portion fills the grooves and which is fixed in position by caulking, **characterised in that** the lower base portion (4) of the sawtooth wire (3) located in the groove (2) is deformed by caulking.

2. Roller according to Claim 1, **characterised in that** the base portion (4) protruding above the groove (2) is deformed by caulking.

3. Roller according to Claims 1 or 2, **characterised in that** the base portion partially fills the grooves (2).

4. Roller according to one of the preceding claims, **characterised in that** the sawtooth wire is manufactured in steel and, in its base, exhibits a hardness of 160 to 250 HV, in particular approx. 180 HV, and in the tooth tips a hardness of 800 - 920 HV.

5. Roller according to one of the preceding claims, **characterised in that,** in addition, a zone of the roller lands (8) between the grooves adjacent to the base portion (4) is also deformed by caulking.

6. Roller according to one of the preceding claims, **characterised in that** it exhibits the form of a hollow cylinder which is detachably secured to a cylindrical core.

7. Roller according to Claim 5, **characterised in that** the hollow cylinder is manufactured in steel, particularly cast steel, cast bronze or brass.

8. Roller according to Claim 7, **characterised in that** the steel exhibits a strength of at least 300 N/mm².

9. Roller according to Claims 6, 7 or 8, **characterised in that** the wall thickness of the hollow cylinder is 1.0 to 3 mm.

10. Roller according to one of the preceding claims, **characterised in that** the groove depth is 0.2 to 0.7 mm, preferably 0.5 mm.

## Revendications

1. Cylindre pour traitement de masses de fibres dans l'industrie textile avec un fil de fer en dents de scie fixé à la périphérie du cylindre dans des gorges en genre de filet qui remplit les gorges avec sa partie du pied inférieure à peu près rectangulaire en section et est maintenu par rabattement, **caractérisé en ce que** la partie du pied inférieure (4) du fil de fer en dents de soie (3) prise dans la gorge (2) est déformée par rabattement.

2. Cylindre suivant la revendication 1, **caractérisé en ce que** la partie du pied (4) dépassant à l'extérieur la gorge (2) est déformée par rabattement.

3. Cylindre suivant la revendication 1 ou 2, **caractérisé en ce que** la partie du pied remplit partiellement les gorges (2).

4. Cylindre suivant une des revendications précédentes, **caractérisé en ce que** le fil de fer en dents de soie est en acier et présente au pied une dureté de 180 à 250 HV, en particulier de 180 HV environ et à la pointe des dents une dureté de 800 à 920 HV.

5. Cylindre suivant une des revendications précédentes, **caractérisé en ce qu'**en plus une zone limitrophe des entretoises (8) du cylindre placées entre les gorges est également déformée par rabattement dans la partie du pied (4).

6. Cylindre suivant une des revendications précédentes, **caractérisé en ce qu'**il présente la forme d'un cylindre creux qui peut être monté de façon détachable sur un corps de base cylindrique.

7. Cylindre suivant la revendication 5, **caractérisé en ce que** le cylindre creux est en acier, en particulier en acier moulé, en bronze moulé ou en laiton.

8. Cylindre suivant la revendication 7, **caractérisé en ce que** l'acier présente une résistance de 300 N/mm² minimum.

9. Cylindre suivant la revendication 6, 7 ou 8, **caractérisé en ce que** l'épaisseur de paroi du cylindre creux est de 1,0 à 3 mm.

10. Cylindre suivant une des revendications précédentes, **caractérisé en ce que** la profondeur de la gorge est de 0,2 à 0,7 mm, de préférence 0,5 mm.
